# FASCICULE DE BREVET EUROPEEN

(11) **EP 0 869 414 B1**
(45) Date de publication et mention de la délivrance du brevet: **05.06.2002**
(21) Numéro de dépôt: 98105097.4
(22) Date de dépôt: 20.03.1998
(51) Int. Cl.: G04B 47/04

(54) **Boîte de montre**
Uhrengehäuse
Watch case

(30) Priorité: 03.04.1997 CH 78497
(43) Date de publication de la demande: 07.10.1998
(73) Titulaire: Conseils et Manufactures VLG SA, 2008 Neuchâtel (CH)
(72) Inventeur: Delacretaz, Richard, 1763 Granges-Paccot (CH)
(74) Mandataire: Micheli & Cie

(56) Documents cités:
- EP-A- 0 334 182
- EP-A- 0 351 705
- EP-A- 0 351 706
- WO-A-96/00415
- CH-A- 312 654
- US-A- 4 939 913

## Description

La présente invention a pour objet une boîte de montre comportant une carrure et une lunette ou une carrure-lunette, un fond et une glace ainsi qu'un élément de décor fixé sur la surface externe de la carrure-lunette permettant d'habiller la paroi périphérique externe de la lunette, de la carrure et de tout ou partie du fond.

On connaît du document EP-0.351.705 une boîte de montre monobloc injectée en matière plastique dont la face supérieure entourant le verre et la face périphérique sont recouvertes par une coiffe à l'aide de pattes. Cette fixation est visible ce que la présente invention cherche justement à éviter.

On connaît encore du document WO96/00415 une boîte de montre comportant une lunette, une carrure et un fond qui comporte un élément de décor logé autour de la carrure et maintenu dans sa position axiale par la lunette et le fond qui forment des butées axiales. Ici également, l'élément de décor n'habille pas la totalité de la surface périphérique de la lunette et de la carrure et tout ou partie de celui du fond et de plus les organes de fixation de cet élément de décor sont apparents.

Le but de la présente invention est la réalisation de montres d'aspect différent tout en utilisant un même fond, une même carrure-lunette et une même glace, simplement en choisissant un élément de décor parmi plusieurs et en l'apposant sur la carrure-lunette. Bien entendu, ce but doit pouvoir être atteint à l'aide de moyens simples et peu onéreux et ceci sans que les moyens de fixation de l'élément de décor sur la carrure-lunette ne nécessitent une quelconque modification de cette carrure-lunette pour permettre une standardisation poussée des pièces constitutives de la boîte de montre.

Un autre but de la présente invention réside dans le fait que les moyens de fixation de l'élément de décor sur la carrure-lunette soient invisibles.

La présente invention a pour objet une boîte de montre comportant un corps, formé d'une carrure et d'une lunette ou d'une carrure-lunette, d'un fond fixé dans la face inférieure de la carrure et une glace fixée sur la partie supérieure de la lunette, un élément de décor recouvrant la face périphérique externe de la carrure étant fixé sur cette boîte qui se distingue par les caractéristiques énoncées à la revendication 1.

Le dessin annexé illustre schématiquement et à titre d'exemple une forme d'exécution d'une boîte de montre selon l'invention.

La figure 1 est une vue de dessus de la boîte de montre sans la glace.

La figure 2 est une vue de dessous de la boîte de montre.

La figure 3 est une coupe 12h-6h de la boîte de montre.

La figure 4 est une coupe 9h-3h de la boîte de montre.

La figure 5 est une vue en élévation de 6h de la boîte de montre.

La figure 6 est vue en élévation de 12h de la boîte de montre.

La figure 7 est une vue en élévation de 9h de la boîte de montre.

La figure 8 est une vue en élévation de 3h de la boîte de montre.

La figure 9 est une vue de dessus d'un élément de décor, formée de trois anneaux ouverts, assemblés ensemble mais avant sa finition périphérique externe et interne.

La figure 10 est une vue de dessus de l'élément de décor illustré à la figure 9 après un usinage de finition périphérique interne et externe.

La figure 11 est une vue en élévation d'un des trois anneaux identiques ouverts formant l'élément de décor.

La figure 12 est une coupe 12h-6h de l'élément de décor illustré à la figure 10, c'est-à-dire avant usinage de sa face plane inférieure.

La figure 13 est une coupe 9h-3h de l'élément de décor illustré à la figure 10, c'est-à-dire avant usinage de sa face inférieure plane.

La forme d'exécution particulière de la boîte de montre selon l'invention comporte un élément de décor, formé ici par l'assemblage de trois anneaux ouverts 1,2,3 décalés angulairement les uns par rapport aux autres, solidarisés comme on le verra plus loin entre eux et fixés sur une carrure-lunette 4 comportant un cran de glace 5 et une rainure 6 servant à la fixation des brides. Cette boîte de montre comporte encore un fond 7 vissé dans la carrure-lunette, un joint d'étanchéité pouvant être prévu entre ces deux éléments.

La carrure-lunette 4 est cylindrique de révolution et comporte une partie supérieure de faible épaisseur et une partie inférieure de plus grande épaisseur, environ 2 à 4 fois plus épaisse que sa partie supérieure. Sensiblement au milieu de sa hauteur, soit approximativement dans son plan médian, cette carrure-lunette 4 comporte deux surfaces annulaires 8,9 séparées par un épaulement 10. Cette carrure-lunette comporte encore, parallèle à l'axe 3h-9h, un passage 11 destiné à recevoir la tige de remontage et de mise à l'heure du mouvement non illustré.

Cette carrure-lunette 4 comporte encore des cornes 12 destinées à la fixation d'un bracelet à l'aide de barrettes 13. Ces cornes sont venues d'une pièce de fabrication avec cette carrure-lunette 4. L'épaisseur radiale de la partie inférieure de la carrure-lunette 4 est réduite dans les espaces compris entre les cornes 12 pour donner la place nécessaire à loger l'extrémité d'un bracelet.

Dans cette forme d'exécution, l'élément de décor est constitué de trois anneaux ouverts 1,2,3 décalés angulairement les uns par rapport aux autres et collés ou soudés ensemble le long de tout ou partie des portions de leurs parois périphériques qui sont en contact. Cet élément vu de dessus est illustré à la figure 10. Chaque anneau ouvert 1,2,3 présente vu de dessus la même forme et vu en élévation également (figure 11) avant l'usinage de leurs faces inférieures planes.
Les anneaux 1,2,3 ne sont pas circulaires mais leur rayon de courbure est progressif de sorte qu'ils s'imbriquent les uns dans les autres.

Cet élément de décor est en fait obtenu par collage ou soudage le long de tout ou partie de leur portion de surface périphérique de trois ébauches d'anneaux ouverts comme illustré à la figure 9 puis les diamètres internes et externes de cet assemblage sont tournés, le diamètre interne de manière à s'emboîter sans jeu sur la surface périphérique interne de la partie supérieure de la carrure-lunette et le diamètre externe à la dimension que l'on désire donner à la pièce d'horlogerie. Ainsi, lors de cette opération de tournage de l'ensemble de trois ébauches d'anneaux ouverts les parties hachurées de la figure 9 sont enlevées.

Les figures 12 et 13 illustrent en coupe axiale 12h-6h, respectivement 9h-3h, l'élément de décor 1,2,3 illustré à la figure 10 avant que sa face inférieure plane ne soit usinée pour créer les logements recevant les cornes 12 et le passage 14 recevant la tige de remontoir.

Lorsque ces usinages de la face inférieure de l'élément de décoration 1,2,3 et que le passage 14 est percé, l'élément de décor est collé ou soudé dans sa position définitive (figures 3 et 4) sur la surface extérieure de la carrure-lunette, les passages 11 et 14 étant alignés et les cornes 12 venant se loger dans les évidements prévus à cet effet dans l'élément de décor 1,2,3.

La colle utilisée pour assembler les trois anneaux ouverts 1,2,3 ainsi que leur assemblage sur la carrure-lunette peut être synthétique à un ou deux composants telle que par exemple un adhésif epoxy monocomposant du type EPSILON 1-8;1-10 ou 1-47 d'un poids spécifique de 1.4 à 1.7 et d'un viscosité comprise entre 100.000 et 500.000 centipoises. La polymérisation s'effectue entre 100 et 180°C en 15 à 140 minutes. La résistance au cisaillement du collage est de l'ordre de 40 N/mm².

Lorsque les trois anneaux sont soudés entre eux et sur la carrure-lunette des soudures sont exécutées de manière à ne pas altérer le fini des surfaces extérieures de l'élément de décor tout en garantissant une bonne fixation des pièces les unes sur les autres même lorsqu'elles sont en matériau différent, par exemple en or de trois couleurs différentes.

Grâce à l'utilisation de la technique de collage ou de soudage de l'élément de décor sur la carrure-lunette la fixation de ces deux pièces est facile à réaliser, ne nécessite aucun organe mécanique de fixation et est très économique. Il suffit que la surface interne de l'organe de décor corresponde en dimension à celles de la surface externe de la carrure-lunette, ce qui est facile à réaliser en série avec des machines d'usinage modernes.

Egalement grâce à cette technique de collage ou de soudage, on peut réaliser très facilement un élément de décor complexe, formé de plusieurs pièces, et également sans devoir prévoir d'organes de fixation de chacune des pièces aux autres.

Dans la forme d'exécution décrite comportant un élément de décor constitué de trois anneaux ouverts, il est possible de donner à la boîte de montre l'aspect d'une bague formée d'anneaux entrelacés. Il est également possible d'utiliser pour chaque anneau ouvert 1,2,3 un or de couleurs différentes comme c'est le cas pour les bagues trois ors à anneaux entrelacés. On peut donc réaliser des boîtes de montre avec une esthétique nouvelle de forme apparemment compliquée tout en utilisant des opérations simples et peu coûteuses.

Dans des variantes, il est évident que l'élément de décor peut être formé d'une seule pièce, de deux pièces ou de plus de trois pièces collées ou soudées ensemble. On peut ainsi obtenir pour une même carrure-lunette une infinité d'habillages.

Dans le cas où la carrure et la lunette sont réalisés indépendamment l'une de l'autre, elles peuvent être assemblées soit de façon classique, soit également par collage ou soudage.

On peut encore remarquer que dans la forme d'exécution décrite chaque anneau ouvert 1,2,3 présente une section variable. En effet, les extrémités de ces anneaux sont biseautées et finissent par une épaisseur pratiquement nulle. La hauteur de ces anneaux est également variable, allant d'un point haut dans sa partie centrale en diminuant vers ses extrémités. L'une des extrémités de chaque anneau est plus haute que l'autre et le point le plus haut et le plus épais de l'anneau n'est pas situé symétriquement, c'est-à-dire qu'il ne se présente pas au milieu de la longueur de l'anneau. La face supérieure des anneaux 1,2,3 est arrondie.

Ces anneaux 1,2,3 d'une façon générale l'élément de décor en une ou plusieurs pièces, peut être en métal, en bois, en pierre précieuse ou tout autre matériau. Lorsque l'élément de décor est en plusieurs pièces assemblées par collage ou par soudage, chacune de ces pièces peut être en un matériau différent, or de couleurs différentes, pierres différentes, bois, pierre et métaux précieux ou non, etc.

## Revendications

1. Boîte de montre comportant un corps métallique formé d'une carrure et d'une lunette ou d'une carrure-lunette (4), d'un fond (7) fixé dans la face inférieure de la carrure (4) et une glace fixée sur la partie supérieure de la lunette (4), un élément de décor (1,2,3) recouvrant la face périphérique externe de la carrure (4) étant fixé sur cette boîte, **caractérisée par le fait que** la face frontale de la lunette (4) n'est pas recouverte par l'élément de décor (1,2,3) ; **par le fait que** l'élément de décor (1,2,3) recouvre la face périphérique externe non seulement de la carrure (4) mais encore de la lunette (4) et au moins d'une partie du fond (7); et **par le fait que** cet élément de décor (1,2,3) est assemblé de façon non démontable à la carrure-lunette (4) par collage ou par soudage.

2. Boîte de montre selon la revendication 1, **caractérisée par le fait que** l'élément de décor est formé par l'assemblage de plusieurs pièces de forme identique collées ou soudées les unes aux autres.

3. Boîte de montre selon la revendication 2, **caractérisée par le fait que** l'élément de décor est réalisé à partir de trois anneaux ouverts (1,2,3) présentant chacun un rayon de courbure croissant, décalés angulairement les uns par rapport aux autres et imbriqués les uns dans les autres de manière à créer l'aspect d'une bague torsadée.

4. Boîte de montre selon la revendication 3, **caractérisée par le fait que** chaque anneau ouvert (1,2,3) présente une hauteur et une épaisseur variables.

5. Boîte de montre selon la revendication 4, **caractérisée par le fait que** les extrémités des anneaux ouverts (1,2,3) sont plus minces et moins hautes que leur portion centrale.

6. Boîte de montre selon la revendication 5, **caractérisée par le fait que** les extrémités des anneaux ouverts (1,2,3) finissent en biseau.

7. Boîte de montre selon la revendication 6, **caractérisée par le fait que** l'une des extrémités biseautées de chaque anneau ouvert (1,2,3) est plus haute que son autre extrémité.

8. Boîte de montre selon l'une des revendications 2 à 7, **caractérisée par le fait que** les pièces formant l'élément de décor sont réalisées dans des métaux ou alliages différents.

## Patentansprüche

1. Uhrengehäuse, das einen metallischen Körper aufweist, gebildet aus einem Mittelteil und aus einem Glasreif oder aus einem Mittelteil-Glasreif (4), aus einem an der Unterseite des Mittelteils (4) befestigten Boden (7) und einem am oberen Teil des Glasreifs (4) befestigten Glas, ein die äußere Randseite des Mittelteils (4) überdeckendes Schmuckelement (1, 2, 3), das auf diesem Gehäuse befestigt ist, **dadurch gekennzeichnet, daß** die Vorderseite des Glasreifs (4) nicht vom Schmuckelement (1, 2, 3) überdeckt ist; daß das Schmuckelement (1, 2, 3) die äußere Randseite nicht nur des Mittelteils (4), sondern auch des Glasreifs (4) und zumindest eines Teils des Bodens (7) überdeckt; und daß dieses Schmuckelement (1, 2, 3) auf nicht abnehmbare Weise durch Leimen oder durch Schweißen auf dem Mittelteil-Glasreif (4) angebracht ist.

2. Uhrengehäuse gemäß dem Anspruch 1, **dadurch gekennzeichnet, daß** das Schmuckelement durch die Verbindung mehrerer Stücke identischer Form, die aneinander geleimt oder geschweißt werden, gebildet wird.

3. Uhrengehäuse gemäß dem Anspruch 2, **dadurch gekennzeichnet, daß** das Schmuckelement ausgehend von drei offenen Ringen (1, 2, 3) verwirklicht ist, wobei jeder einen wachsenden Krümmungsradius besitzt, sie relativ zueinander eine Winkelverschiebung aufweisen und die einen auf den anderen dachziegelartig so liegen, daß der Aspekt eines verdrehten Rings geschaffen wird.

4. Uhrengehäuse gemäß dem Anspruch 3, **dadurch gekennzeichnet, daß** jeder offene Ring (1, 2, 3) eine veränderliche Höhe und Breite besitzt.

5. Uhrengehäuse gemäß dem Anspruch 4, **dadurch gekennzeichnet, daß** die Enden der offenen Ringe (1, 2, 3) dünner und weniger hoch als ihre zentralen Abschnitte sind.

6. Uhrengehäuse gemäß dem Anspruch 5, **dadurch gekennzeichnet, daß** die Enden der offenen Ringe (1, 2, 3) mit einer Abschrägung enden.

7. Uhrengehäuse gemäß dem Anspruch 6, **dadurch gekennzeichnet, daß** das eine der abgeschrägten Enden eines jeden offenen Rings (1, 2, 3) höher als sein anderes Ende ist.

8. Uhrengehäuse gemäß einem der Ansprüche 2 bis 7, **dadurch gekennzeichnet, daß** die das Schmuckelement bildenden Stücke aus verschiedenen Metallen oder Legierungen verwirklicht sind.

## Claims

1. Watch case comprising a metal body made up of a middle and of a bezel or of a middle-bezel (4), of a back cover (7) fastened to the bottom side of the middle (4) and a glass fastened on the upper part of the bezel (4), a decoration element (1, 2, 3) covering the external peripheral side of the middle (4) being fastened to this case, **characterised by** the fact that the front side of the bezel (4) isn't covered by the decoration element (1, 2, 3); by the fact that the decoration element (1, 2, 3) covers the external peripheral side not only of the middle (4) but also of the bezel (4) and at least of part of the back cover (7); and by the fact that this decoration element (1, 2, 3) is assembled to the middle-bezel (4) in a non removable manner by gluing or by welding.

2. Watch case according to claim 1, **characterised by** the fact that the decoration element is made by assemblage of several pieces of identical shape being glued or welded one to another.

3. Watch case according to claim 2, **characterised by** the fact that the decoration element is realised starting with three open rings (1, 2, 3) presenting each an increasing radius of curvature, the ones from the others being in angular displacement and imbricated the ones into the others such as to create the aspect of a twisted ring.

4. Watch case according to claim 3, **characterised by** the fact that each open ring (1, 2, 3) presents a variable height and width.

5. Watch case according to claim 4, **characterised by** the fact that the ends of the open rings (1, 2, 3) are thinner and less high than their central sections.

6. Watch case according to claim 5, **characterised by** the fact that the ends of the open rings (1, 2, 3) terminate by bevels.

7. Watch case according to claim 6, **characterised by** the fact that the one of the bevelled ends of each open ring (1, 2, 3) is higher than its other end.

8. Watch case according to one of the claims 2 to 7, **characterised by** the fact that the pieces forming the element of decoration are realised in different metals or alloys.
